# FASCICULE DE BREVET EUROPEEN

(11) **EP 0 101 355 B1**
(45) Date de publication et mention de la délivrance du brevet: **15.10.1986**
(21) Numéro de dépôt: 83401499.5
(22) Date de dépôt: 21.07.1983
(51) Int. Cl.: A45D 7/02, A45D 20/00, A45D 19/16

(54) **Procédé de traitement des cheveux, et notamment de leurs pointes**
Haarbehandlungsverfahren, insbesondere für die Haarspitzen
Hair treatment method, especially for the hair tips

(30) Priorité: 16.08.1982 FR 8214178
(43) Date de publication de la demande: 22.02.1984
(62) Demande divisionnaire de: 85110670.8
(73) Titulaire: L'OREAL, 75008 Paris (FR)
(72) Inventeur: Madrange, Annie, F-78100 Saint Germain en Laye (FR); Refregier, Jean-Louis, F-78700 Conflans Sainte Honorine (FR)
(74) Mandataire: Peuscet, Jacques

## Description

La présente invention est relative à un nouveau procédé pour réaliser un traitement de séchage des cheveux libres permettant d'obtenir un état amélioré de ceux-ci et notamment de leurs pointes.

Le procédé selon l'invention trouve son application au moment du séchage des cheveux qui ont été soumis à un mouillage à l'eau ou à un shampooing. Par ailleurs, il est destiné aux cheveux qui, une fois mouillés ou humidifiés, sont laissés libres pour le séchage, c'est-à-dire ne sont pas enroulés sur des bigoudis ou des rouleaux de mise en plis. Pour une commodité de langage, on parlera, dans la suite de la présente description, de "coiffures libres" ou "cheveux libres".

La technique actuelle, qui est généralement employée pour le séchage des coiffures libres, consiste à exposer la chevelure à la chaleur produite par une ou plusieurs lampes à rayonnement infrarouge. Ce séchage a lieu sans ventilation ou bien avec une très faible ventilation.

Ce mode de séchage est la cause d'un dessèchement des cheveux et la succession des séchages de ce type conduit rapidement à une dégradation de l'aspect de la coiffure. Cet inconvénient est particulièrement désagréable dans le cas des coiffures frisées qui sont obtenues par un traitement du type permanente et qui, la plupart du temps, sont séchées suivant cette technique.

Ce dessèchement des cheveux s'explique par la température importante à laquelle il faut les soumettre pour obtenir un séchage suffisamment rapide, dans des conditions de ventilation faible ne déplaçant pas les cheveux. Cette chaleur s'applique en excès aux cheveux placés à la surface de la chevelure, qui subit alors un dessèchement excessif susceptible d'entraîner des éclatements des fibres kératiniques aux endroits fragiles, en particulier au niveau des pointes des cheveux, celles-ci devenant fourchues et blanchâtres. Il s'ensuit que la chevelure n'est pas soyeuse au toucher, qu'elle est moins brillante et que sa forme d'ensemble est altérée du fait qu'elle présente moins de volume.

La présente invention permet de remédier à cet inconvénient car elle a pour objet une technique particulière de séchage permettant d'éviter ou de compenser la déshydratation excessive des cheveux libres telle qu'elle se produit avec les techniques usuelles de séchage.

On sait que le traitement humide auquel est soumis un cheveu lors d'un mouillage à l'eau ou d'un shampooing, provoque une augmentation du poids des cheveux, la variation relative de poids étant de l'ordre de 35 %. Le séchage des cheveux entraine une perte d'eau: cette perte de poids est, en particulier, fonction de la durée dudit séchage et de la température pratiquée.

Dans le brevet européen n° 41446, on a déjà étudié les phénomènes qui se produisent lors du séchage des cheveux enroulés sur des bigoudis. Cette étude a permis de mettre en évidence qu'il se produit dans les cheveux un phénomène postérieur à la fin de la reprise en eau. Comme on l'a exposé dans ce brevet, ce phénomène pourrait consister en un "réarrangement" des molécules constitutives du cheveu; on a émis l'hypothése que le traitement humide des cheveux supprime les liaisons hydrogène pour les cheveux mouillés et que l'utilisation, après séchage, d'une phase de conditionnement en air chaud et humide permet de reconstituer rapidement lesdites liaisons hydrogène. Selon ce brevet, on a donc proposé, pour améliorer la tenue d'une mise en plis, en premier lieu, de secher les cheveux enroules sur bigoudi jusqu'à ce qu'ils présentent une perte en poids par rapport à leur état initial avant le traitement humide et, en second lieu, de les soumettre à une phase de conditionnement dans une atmosphère ayant une hygrométrie relative comprise entre 35 et 80 % environ, à une température comprise entre 35° C et 75° C environ.

Dans le cas du séchage des cheveux libres, il est clair que les difficultés rencontrées dans l'état de la technique n'ont rien de commun avec la bonne tenue d'une mise en plis puisque les cheveux ne sont pas enroulés sur bigoudis pour leur conférer des ondulations. Il ne s'agit pas d'assurer la persistance de la géométrie conférée à chaque fibre kératinique mais d'éviter la détérioration au séchage des fibres kératiniques et notamment de leurs pointes. Or, selon l'invention, on a constaté que, si, dans une première phase, on séchait les cheveux libres de façon usuelle, partielle ou totale mais sans les déshydrater et si, dans une deuxième phase, on finissait l'opération en utilisant un conditionnement en air plus humide, comme au cours de la phase de conditionnement décrite dans le brevet européen n° 41.446, on obtenait, de façon surprenante et inattendue, une amélioration de l'état et de l'aspect des cheveux après séchage et notamment de leurs pointes. En d'autres termes, la même phase de conditionnement, mise en oeuvre dans des conditions différentes (cheveux libres et non pas enroulés, revenus apres séchage initial à un poids supérieur ou égal à leur poids initial avant traitement humide et non pas à un poids inférieur) conduit à des résultats totalement différents.

On a donc imaginé, selon l'invention, de soumettre les cheveux, après un sechage initial, à une phase de conditionnement pendant laquelle on maintient une hygrométrie relative assez élevée: on a constaté qu'il était nécessaire de placer le cheveu dans une atmosphère ayant une température comprise entre 35° Cet 75° C environ et ayant une hygrométrie relative comprise entre 40 et 80 % environ. La phase de conditionnement commence lorsque le cheveu est encore humide, c'est-à-dire lorsqu'il n'a pas encore perdu toute la quantité d'eau absorbée au cours du lavage des cheveux.

La présente invention a, en conséquence, pour objet un nouveau procédé pour le séchage des cheveux après un traitement humide dans lequel, après ledit traitement humide, on seche les cheveux à une température comprise entre 35 et 75° C environ, la dernière partie du séchage étant une phase de conditionnement mettant en oeuvre un air soufflé humide ayant une hygrométrie relative comprise entre 40 et 80 % environ, caractérisé par le fait que les cheveux sont séchés à l'état libre et que, pour améliorer l'état et l'aspect des cheveux après séchage et, en particulier de leurs pointes, on les soumet d'abord à un séchage jusqu'à ce que les cheveux aient perdu au moins 50 % de la quantité d'eau absorbée au cours du traitement humide, le poids des cheveux étant néanmoins en fin de séchage supérieur ou égal à leur poids initial avant traitement humide, et ensuite, à la phase de conditionnement en air humide jusqu'à obtention de la siccité désirée et de l'effet de conditionnement voulu.

Après le traitement humide, les cheveux sont mis en forme selon la technique usuelle pour le séchage libre: la chevelure à l'état humide est mise en forme, par exemple, avec un peigne suivant le style de coiffure souhaité.

Conformément à la présente invention, le séchage se produit en deux phases; la première phase correspond à un séchage initial effectué de façon à ne pas déplacer les cheveux ou à ne les déplacer que de manière peu sensible; la deuxième phase correspond à l'envoi d'un courant d'air chaud (de 35 à 75°C), de force modérée et ayant une hygrométrie relative comprise dans la gamme de valeur précitée.

On commence la phase de conditionnement à un moment choisi dans un intervalle de temps commençant au moment où les cheveux ont perdu 50 % environ de la quantité d'eau absorbée au cours du traitement humide et finissant au moment où les cheveux ont un poids égal à leur poids initial avant le traitement humide.

Dans un mode préféré de mise en oeuvre du procédé selon l'invention, on maintient la température pendant la phase de conditionnement à une valeur comprise entre 35 et 60°C et, de préférence voisine de 50° C; on maintient la température de l'atmosphère, où se trouvent les cheveux pendant la phase de conditionnement, à une valeur voisine de la température pratiquée pendant le séchage initial des cheveux; on maintient la phase de conditionnement pendant un temps compris entre 5 et 60 minutes environ, et, de préférence, entre 10 et 20 minutes environ; on réalise la phase de conditionnement en injectant dans l'atmosphère, où se trouvent les cheveux, de la vapeur d'eau.

Au cours de la phase de conditionnement, on peut éventuellement injecter, dans l'atmosphère où se trouvent les cheveux, un produit de traitement. Par le terme "produit de traitement", on entend un produit utilisé ordinairement en cosmétique, tel que les agents anti- séborrhéiques, antipelliculaires, anti-chute, les résines filmogénes, les déodorants, les désinfectants, les parfums, la brillantine et analogues.

Avantageusement, on réalise le séchage initial des cheveux avant la phase de conditionnement, à une température comprise entre 40 et 75° C pendant un temps compris entre 10 et 60 minutes. Ce séchage initial des cheveux avant la phase de conditionnement est, dans une variante, effectué par une ventilation, en circuit ouvert, d'air pris à l'extérieur et chauffé.

On peut prévoir que le traitement humide initial des cheveux soit un mouillage à l'eau et/ou un shampooing et/ou un traitement cosmétique impliquant le mouillage des cheveux par une solution aqueuse ou hydro-alcoolique, par exemple une solution d'agents de renforcement tels que des résines; après la phase de conditionnement, on peut appliquer aux cheveux un traitement cosmétique non mouillant tel qu'une pulvérisation de laque.

Les cheveux traités par le procédé selon l'invention peuvent être des cheveux naturels, décolorés, colorés ou permanentés.

Avec ce procédé, on assure un "réarrangement" rapide des fibres kératiniques en surface, ce qui améliore la brillance et l'aspect général de la coiffure, notamment l'aspect des pointes de cheveux. Par ailleurs, on a constaté un effet surprenant en ce qui concerne les mouvements ou ondulations que l'on peut, le cas échéant, donner aux cheveux: dans les conditions optimales précitées, ces mouvements ou ondulations apparaissent plus esthétiques et présentent un aspect plus naturel, la chevelure paraissant alors en meilleur état.

Pour mettre en oeuvre le procédé selon l'invention, on utilise un dispositif qui comporte des moyens pour régler l'humidité relative de l'atmosphére où sont placés les cheveux et des moyens pour assurer ledit séchage des cheveux.

Dans un premier mode de réalisation, un tel dispositif est constitué de deux appareils distincts, l'un assurant un séchage initial partiel ou total des cheveux de manière usuelle et l'autre assurant la phase de conditionnement en atmosphère plus humide; l'appareil assurant le séchage initial partiel des cheveux peut être un séchoir de type classique (casque seul ou lampe à rayonnement infra-rouge); l'appareil assurant la phase de conditionnement peut être une enceinte-étuve à faible circulation d'air.

Dans un deuxième mode de réalisation, le dispositif selon l'invention est constitué d'un seul appareil fonctionnant selon deux cycles successifs, l'un correspondant au séchage initial - -- et l'autre à la phase de conditionnement. Dans une première variante, l'appareil est constitué d'un bonnet souple placé sur la chevelure à traiter et alimenté en air chaud par une canalisation reliée à un organe chauffant et/ou humidificateur. Dans une autre variante, l'appareil est constitué d'un casque-séchoir de type classique équipé d'un élément permettant, pendant la phase de conditionnement, une injection de vapeur dans l'air soufflé; le début de l'injection de vapeur peut être déclenché automatiquement soit après un temps de séchage prédéterminé soit lorsque l'on atteint dans l'atmosphère de séchage une hygrométrie relative prédéterminée; l'injection de vapeur peut être asservie par un régulateur maintenant la valeur de l'hygrométrie relative de cet air à une valeur constante.

Pour mieux faire comprendre l'objet de l'invention, on va en décrire maintenant, à titre d'exemples purement illustratifs et non limitatifs, plusieurs modes de mise en oeuvre. Le dessin annexé fournit des représentations schématiques relatives aux dispositifs destinés à la mise en oeuvre du procédé.

Sur ce dessin:
- la figure 1 représente schématiquement les deux appareils qui constituent le premier mode de réalisation du dispositif de mise en oeuvre du procédé selon l'invention;
- la figure 2 représente schématiquement un appareil constituant une première variante d'un deuxième mode de realisation du dispositif de mise en oeuvre du procédé selon l'invention;
- la figure 3 représente schématiquement un appareil qui constitue une deuxième variante du deuxième mode de réalisation du dispositif de mise en oeuvre du procédé selon l'invention. Comme on l'a déjà indiqué au début de la présente description, un cheveu subit au moment de son mouillage une augmentation de poids de 35 % environ puis revient par séchage à un poids inférieur.

La phase de conditionnement conforme à la présente invention commence alors que les cheveux sont encore humides, c'est-à-dire lorsqu'ils n'ont pas perdu toute la quantité d'eau absorbée au cours de leur lavage ou sont encore tout juste secs, c'est-àdire revenus à leur poids initial avant traitement humide. A titre d'exemple, on commence le conditionnement après 35 mn de séchage avec un air chaud à 10% d'humidité relative; pour ce conditionnement, on met la chevelure en contact pendant 20 mn avec une atmosphère à 60° C et 70 % d'humidité relative. La chevelure ainsi traitée présente une grande brillance, sans aucun blanchissement des pointes.

Pour la mise en oeuvre du procédé selon l'invention, on propose d'utiliser plusieurs types de dispositifs.

Le premier type de dispositif est représenté schématiquement sur la figure 1. Il comporte un séchoir de type classique 1 destiné à réaliser la phasede séchage du procédé selon l'invention et une enceinteétuve 2, distincte du séchoir 1, ladite enceinte-étuve étant alimentée par la canalisation 3 de façon que l'on y maintienne une hygrométrie relative constante. La température à l'intérieur de l'enceinte-étuve 2 est maintenue également constante. L'utilisatrice, qui a subi un mouillage des cheveux, soit à l'eau, soit à l'aide d'un shampooing suivi d'un rinçage, eventuellement avec application d'un agent polymérisable de renforcement, met sa chevelure en forme par exemple par un peignage approprié et se place eventuellement sous le séchoir 1. Ensuite, l'utilisatrice place sa chevelure dans l'enceinte-étuve 2 et l'y maintient pendant le temps de conditionnement prévu. Ensuite, l'utilisatrice effectue, si elle le désire, un peignage de finition.

Le deuxième mode de réalisation du dispositif pour la mise en oeuvre du procédé selon l'invention est représenté schématiquement sur la figure 2. Sur cette figure, on voit que l'utilisatrice, dont les cheveux ont été mouillés et mis en forme comme indiqué précédemment et qui souhaite préalablement sécher sa chevelure, la place à l'intérieur d'un bonnet souple 4, réalisé par exemple en matière plastique, ledit bonnet étant relié par une canalisation 5 à un organe chauffant et/ou humidificateur 6. Pendant la phase de séchage initial l'organe 6 envoie de l'air chaud dans le bonnet 4 et l'air est évacué par la canalisation 5 qui sert à la fois à l'amenée et à l'évacuation dudit air; l'air de séchage est évacué à l'extérieur. Au moment où la phase de séchage initial est terminée et où on commence la phase de conditionnement, la circulation d'air assurée par l'organe 6 s'effectue non plus en circuit ouvert mais en circuit fermé et l'organe 6 additionne à l'air de circulation une quantité d'eau suffisante pour maintenir à l'intérieur du bonnet 4 une hygrométrie relative constante. A la place de l'eau, on peut introduire dans l'air, pendant la phase de conditionnement, un liquide aqueux ou hydro-alcoolique de traitement des cheveux ou du cuir chevelu.

Dans un autre mode de réalisation représenté sur la figure 3, on voit que le dispositif pour la mise en oeuvre du procédé selon l'invention est constitué d'un casque-séchoir 7 de type classique modifié pour permettre ladite mise en oeuvre. Le casque-séchoir 7 est équipé d'un ventilateur 8 qui aspire l'air extérieur selon la flèche F et le pulse après chauffage en direction de la chevelure, l,air pulsé ressortant du casque autour de la tête de l'utilisatrice selon les flèches F1. Le casque 7 est équipé d'un dispositif 9 permettant l'injection dans le flux d'air chaud pulsé d'une quantité de vapeur destinée à maintenir une hygrométrie relative constante. Après que les cheveux mouillés de l'utilisatrice aient été mis en forme, on met la chevelure sous le casque 7 et l'on commence la phase de séchage initial du procédé. Quand le temps de séchage initial est écoulé, on introduit la vapeur d'eau (ou un liquide de traitement à l'état vapeur) par la canalisation 9 pendant toute la durée de la phase de conditionnement, la quantité de vapeur étant régulée de façon à maintenir une hygrométrie relative constante autour de la chevelure.

Il est bien entendu que les modes de mise en oeuvre et de réalisation ci-dessus décrits ne sont aucunement limitatifs et pourront donner lieu à toutes modifications désirables, sans sortir pour cela du cadre de l'invention.

## Revendications

1 - Procédé pour le séchage des cheveux après un traitement humide dans lequel, après ledit traitement humide, on sèche les cheveux à une température comprise entre 35 et 75°C environ, la dernière partie du séchage étant une phase de conditionnement mettant en oeuvre un air soufflé humide ayant une hygrométrie relative comprise entre 40 et 80 % environ, caractérisé par le fait que les cheveux sont séchés à l'état libre et que, pour améliorer l'état et l'aspect des cheveux après séchage et, en particulier de leurs pointes, on les soumet d'abord à un séchage jusqu'à ce que les cheveux aient perdu au moins 50% de la quantité d'eau absorbée au cours du traitement humide, le poids des cheveux étant néanmoins en fin de séchage supérieur ou égal à leur poids initial avant traitement humide, et ensuite, à la phase de conditionnement en air humide jusqu'à obtention de la siccité désirée et de l'effet de conditionnement voulu.

2 - Procédé selon la revendication 1, caractérisé par le fait qu'après le traitement humide, les cheveux sont mis en forme selon la technique usuelle pour le séchage libre.

3 - Procédé selon l'une des revendications 1 ou 2, caractérisé par le fait que l'on réalise le séchage initial des cheveux avant la phase de conditionnement par une ventilation d'air à une température comprise entre 40 et 75° C pendant un temps compris entre 10 et 60 minutes.

4 - Procédé selon l'une des revendications 1 à 3, caractérisé par le fait que l'on réalise le séchage initial des cheveux avant la phase de conditionnement par une ventilation, en circuit ouvert, d'air pris à l'extérieur et chauffé.

5 - Procédé selon la revendication 4, caractérisé par le fait qu'un courant d'air chaud est envoyé sur les cheveux au cours du séchage initial et au cours de la phase de conditionnement ultérieure, ledit courant étant de force telle que les cheveux ne sont pas déplacés ou le sont de manière peu sensible.

6 - Procédé selon l'une des revendications 1 à 5, caractérisé par le fait que l'on réalise la phase de conditionnement à une température comprise entre 35 et 60⁰ C et, de préférence, voisine de 50° C.

7 - Procédé selon l'une des revendications 1 à 6, caractérisé par le fait que l'on réalise la phase de conditionnement à une temperature voisine de celle pratiquée pendant le séchage initial des cheveux.

8 - Procédé selon l'une des revendications 1 à 7, caractérisé par le fait que l'on réalise la phase de conditionnement pendant un temps compris entre 5 et 60 mn environ.

9 - Procédé selon la revendication 8, caractérisé par le fait que l'on réalise la phase de conditionnement pendant un temps compris entre 10 et 20 mn environ.

10 - Procède selon l'une des revendications 1 à 9, caractérisé par le fait que l'on réalise la phase de conditionnement en injectant dans l'atmosphère, où se trouvent les cheveux, de la vapeur d'eau.

11 - Procédé selon l'une des revendications 1 à 10, caractérisé par le fait qu'au cours de la phase de conditionnement, on injecte dans l'atmosphère, où se trouvent les cheveux, un produit de traitement.

12 - Procédé selon l'une des revendications 1 à 11, caractérisé par le fait que l'on réalise le traitement humide initial des cheveux par un mouillage à l'eau, et/ou un shampooing, et/ou un traitement cosmétique impliquant le mouillage des cheveux par une solution aqueuse ou hydroalcoolique.

13 - Procédé selon l'une des revendications 1 à 12, caractérisé par le fait que l'on traite des cheveux naturels, décolorés, colores ou permanentés.

## Patentansprüche

1. Verfahren zum Trocknen der Haare nach einer Haßbehandlung, wobei man nach der Naßbehandlung die Haare bei einer Temperatur zwischen ungefähr 35 und 75° C trocknet und der letzte Teil des Trocknungsvorgangs eine Konditionierungsphase darstellt, bei der ein feuchter Luftstrom mit einer relativen Luftfeuchtigkeit von ungefähr 40 bis 80 % eingesetzt wird, dadurch gekennzeichnet, daß man die Haare in freiem Zustand trocknet und sie zur Verbesserung ihres Zustands und Aussehens nach dem Trocknen, insbesondere der Haarspitzen, zuerst soweit trocknet, daß die Haare mindestens 50 % des während der Naßbehandlung aufgenommenen Wassers verlieren, wobei aber das Gewicht der Haare am Ende der Trocknung größer oder gleich dem Anfangsgewicht vor der Naßbehandlung ist, und anschließend in der Konditionierungsphase mit feuchter Luft soweit trocknet, bis der gewünschte Trocknungsgrad und Konditionierungseffekt erhalten werden.

2. Verfahren nach Anspruch 1, dadurch gekennzeichnet, daß die Haare nach der Naßbehandlung nach der für die freie Trocknung üblichen Arbeitsweise in Form gelegt werden.

3. Verfahren nach einem der Ansprüche 1 oder 2, dadurch gekennzeichnet, daß man die anfängliche Trocknung der Haare vor der Konditionierungsphase durch Belüftung mit Luft einer Temperatur zwischen 40 und 75° C während eines Zeitraums von 10 bis 60 Minuten durchführt.

4. Verfahren nach einem der Ansprüche 1 bis 3, dadurch gekennzeichnet, daß man die anfängliche Trocknung der Haare vor der Konditionierungsphase durch Belüftung im offenen Kreislauf mit erwärmter Außenluft durchführt.

5. Verfahren nach Anspruch 4, dadurch gekennzeichnet, daß man während der anfänglichen Trocknung und während der späteren Konditionierungsphase einen warmen Luftstrom auf die Haare richtet, dessen Kraft so bemessen ist, daß die Haare nicht oder nur in geringem Maße aus ihrer Lage gebracht werden.

6. Verfahren nach einem der Ansprüche 1 bis 5, dadurch gekennzeichnet, daß man die Konditionierungsphase bei einer Temperatur zwischen 35 und 60° C, vorzugsweise um 50° C, durchführt.

7. Verfahren nach einem der Ansprüche 1 bis 6, dadurch gekennzeichnet, daß man die Konditionierungsphase bei einer Temperatur durchführt, die in der Nähe der während der anfänglichen Trocknung der Haare angewendeten Temperatur liegt.

8. Verfahren nach einem der Ansprüche 1 bis 7, dadurch gekennzeichnet, daß man die Konditionierungsphase während eines Zeitraumes von ungefähr 5 bis 60 Minuten durchführt.

9. Verfahren nach Anspruch 8, dadurch gekennzeichnet, daß man die Konditionierungsphase während eines Zeitraums von ungefähr 10 bis 20 Minuten durchführt.

10. Verfahren nach einem der Ansprüche 1 bis 9, dadurch gekennzeichnet, daß man die Konditionierungsphase durchführt, indem man in die Atmosphäre, in welcher sich die Haare befinden, Wasserdampf injiziert.

11. Verfahren nach einem der Ansprüche 1 bis 10, dadurch gekennzeichnet, daß man während der Konditionierungsphase in die Atmosphäre, in welcher sich die Haare befinden, ein Behandlungsmittel injiziert.

12. Verfahren nach einem der Ansprüche 1 bis 11, dadurch gekennzeichnet, daß die anfängliche Naßbehandlung der Haare durch Benetzen mit Wasser und/oder Shampoonieren und/oder eine kosmetische Behandlung unter Benetzen der Haare mit einer wäßrigen oder wäßrigalkoholischen Lösung durchgeführt wird.

13. Verfahren nach einem der Ansprüche 1 bis 12, dadurch gekennzeichnet, daß man natürliche, gebleichte, gefärbte oder dauergewellte Haare behandelt.

## Claims

1. Process for drying hair after a wet treatment in which, after the said wet treatment, the hair is dried at a temperature of between, approximately, 35 and 75° C, the final part of the drying being a conditioning stage using moist blown air with a relative humidity of between, approximately, 40 and 80%, characterized in that the hair is dried in a free state and that, in order to improve the state and the appearance of hair after drying and, especially of its ends, it is first subjected to drying until the hair has lost at least 50% of the water absorbed during the wet treatment, the weight of the hair at the end of drying being nevertheless greater or equal to its original weight before the wet treatment, and then, to the stage of conditioning in moist air until the required degree of dryness and the required conditioning effect have been achieved.

2. Process according to Claim 1, characterized in that after the wet treatment the hair is set according to the normal method for free drying.

3. Process according to either of Claims 1 or 2, characterized in that the initial drying of hair before the conditioning stage is performed by means of ventilation with air at a temperature of between 40 and 75° C for a period of between 10 and 60 minutes.

4. Process according to one of Claims 1 to 3, characterized in that the initial drying of hair before the conditioning stage is performed by ventilation, in an open circuit, with air drawn from outside and heated.

6. Process according to Claim 4, characterized in that a stream of hot air is directed onto hair during the initial drying and during the subsequent conditioning stage, the said stream being such in force that the hair is not displaced or is insignificantly displaced.

6. Process according to one of Claims 1 to 5, characterized in that the conditioning stage is performed at a temperature of between 35 and 60° C, and preferably, in the region of 50° C.

7. Process according to one of Claims 1 to 6, characterized in that the conditioning stage is performed at a temperature close to that employed during the initial drying of the hair.

8. Process according to one of Claims 1 to 7, characterized in that the conditioning stage is performed for a period of between, approximately, 5 and 60 min.

9. Process according to Claim 8, characterized in that the conditioning stage is performed for a period of between, approximately, 10 and 20 min.

10. Process according to one of Claims 1 to 9, characterized in that the conditioning stage is performed by injecting water vapour into the atmosphere in which the hair is situated.

11. Process according to one of Claims 1 to 10, characterized in that during the conditioning stage a treatment product is injected into the atmosphere in which the hair is situated.

12. Process according to one of Claims 1 to 11, characterized in that the initial wet treatment of the hair is performed by means of wetting with water and/or shampooing and/or a cosmetic treatment involving wetting the hair with an aqueous or aqueous-alcoholic solution.

13. Process according to one of Claims 1 to 12, characterized in that natural, bleached, dyed or permanentwaved hair is treated.
